# EUROPÄISCHE PATENTSCHRIFT

(11) **EP 2 505 101 B1**
(45) Veröffentlichungstag und Bekanntmachung des Hinweises auf die Patenterteilung: **28.09.2016**
(21) Anmeldenummer: 12001956.7
(22) Anmeldetag: 20.03.2012
(51) Int. Cl.: A47B 88/04

(54) **Führungseinrichtung zur Führung eines relativ zu einem Möbelkorpus bewegbaren Möbelauszugs**
Guide device for guiding a furniture pull-out that moves relative to an item of furniture
Dispositif de guidage pour le guidage d'une sortie de meuble mobile par rapport à un corps de meuble

(30) Priorität: 30.03.2011 DE 202011004588 U
(43) Veröffentlichungstag der Anmeldung: 03.10.2012
(73) Patentinhaber: Grass GmbH, 6973 Höchst (AT)
(72) Erfinder: Reischl, Franz, 6867 Schwarzenberg (AT); Trebo, Berndt, 6972 Fussach (AT); Grabher, Günter, 6972 Fussach (AT)
(74) Vertreter: Patentanwälte Magenbauer & Kollegen Partnerschaft mbB

(56) Entgegenhaltungen:
- EP-A1- 1 764 012
- DE-A1- 3 632 442
- DE-A1- 3 832 701
- DE-A1-102007 005 950
- DE-U1-202008 016 758
- US-A- 4 412 703
- US-A- 5 961 193

## Beschreibung

Die Erfindung betrifft eine Führungseinrichtung zur Führung eines relativ zu einem Möbelkorpus bewegbaren Möbelauszugs, mit den Seitenrändern des Möbelauszugs zugeordneten Außen-Führungseinheiten.

Eine Führungseinrichtung dieser Art ist beispielsweise aus der DE 20 2008 017 061 U1 bekannt. Die dort beschriebene Führungseinheit ist als sogenannter Vollauszug ausgeführt. Dieser umfasst eine am Möbelkorpus befestigbare Korpusschiene, eine am Möbelauszug anbringbare Auszugschiene und eine zwischen der Korpusschiene und der Auszugschiene wirkende Mittelschiene, wobei lastübertragende Lagermittel zur beweglichen Lagerung der Schienen zueinander vorhanden sind.

Aus der DE 20 2009 004 225 U1 sind Führungseinheiten bekannt, die mit Justiermittel ausgestattet sind, über die sich die Lage des Möbelauszugs in Bezug zum Möbelkorpus einstellen lässt.

Eine Führungseinrichtung, die dem Oberbegriff des Anspuchs 1 offenbart, ist aus DE 36 32 442 A1 bekannt.

Bei breiten Möbelauszügen, beispielsweise Schubladen, besteht das Problem, dass diese sich im beladenen Zustand relativ stark durchbiegen oder in der geöffneten Position relativ stark absenken. Um dieses Problem zu umgehen, ist es bekannt, zwei kleinere Möbelauszüge mit einer breiten Frontblende zu verbinden, so dass die Optik eines breiten Möbelauszugs beibehalten werden kann.

Aufgabe der Erfindung ist es, eine Führungseinrichtung der eingangs erwähnten Art zu schaffen, die auch für breiten Möbelauszüge geeignet ist, ohne dass das vorstehend erwähnte Problem auftritt. Ferner soll die Lageausrichtung des Möbelauszugs in Bezug zum Möbelkorpus optimiert werden.

Diese Aufgabe wird durch eine Führungseinrichtung mit den Merkmalen des unabhängigen Anspruchs 1 gelöst.

Die Seiten- und/oder Höhenverstellung des Möbelauszugs zeichnet sich gemäß dem Anspruch 1, dadurch aus, dass wenigstens eine der Verstellvorrichtungen ein in Seiten- und/oder Höhenverstellrichtung einen Verschiebefreiheitsgrad aufweisendes Loslager besitzt.

Dadurch wird das Problem behoben, das bei herkömmlichen Führungseinrichtung dann auftritt, wenn es auf Grund von Überdefinierungen der Verstellmöglichkeiten an den Führungseinheiten zu Verschlechterungen im Laufverhalten kommt, so dass aufwendige Korrekturen der vorher getätigten Einstellung erforderlich werden. Dadurch, dass wenigstens eine der Verstellvorrichtungen ein Loslager aufweist, ist es möglich, dass bei einem, an einer anderen der Verstellvorrichtungen durchgeführten Seiten- und/oder Höhenverstellungsvorgang die Verstellvorrichtung mit dem Loslager mit bewegt, d.h. automatisch mit verstellt wird. Es ist also nicht notwendig, an sämtlichen Verstellvorrichtungen einen Verstellvorgang durchzuführen, was bei Führungseinrichtungen mit Verstellvorrichtungen ohne Loslager notwendig wäre. Dadurch werden Überdefinierungen der Verstellmöglichkeiten verhindert.

Bei einer Weiterbildung der Erfindung ist die Führungseinrichtung mit wenigstens drei Führungseinheiten ausgestattet, nämlich zwei Außen-Führungseinheiten und wenigstens einer zwischen den beiden Außen-Führungseinheiten angeordneten Zwischen-Führungseinheit, wobei wenigstens einer der Führungseinheiten eine Verstellvorrichtung mit Loslager zugeordnet ist.

In besonders bevorzugter Weise weist die Zwischen-Führungseinheit eine Verstellvorrichtung mit Loslager auf. Dies macht Sinn, da vor allem eine Verstellung bzw. Lageeinstellung an der Zwischen-Führungseinheit auf Grund deren schlechteren Zugänglichkeit gegenüber den Außen-Führungseinheiten mit einem nicht unerheblichen Aufwand verbunden ist. Daher ist es zweckmäßig, die Lageeinstellung an einem der beiden Außen-Führungseinheiten durchzuführen, wobei die Zwischen-Führungseinheit dann bei der Verstellung automatisch mit verstellt wird.

Bei einer Weiterbildung der Erfindung ist im Falle von einer einzelnen Zwischen-Führungseinheit diese in etwa mittig zwischen den Außen-Führungseinheiten angeordnet. Dadurch ist bei drei Führungseinheiten eine gleichmäßige Abstützung und Führung über die Breite des Möbelauszugs verwirklicht.

Bei einer Weiterbildung der Erfindung weist das Loslager einen Freistellungsabschnitt mit einem sich in Seiten- und/oder Höhenverstellrichtung erstreckenden Freistellungsbereich und ein damit korrespondierendes und im Freistellungsbereich bewegliches Stellelement auf.

In bevorzugter Weise ist der Freistellungsabschnitt an einer am Möbelkorpus und das Stellelement an einer am Möbelauszug befestigbaren Komponente der Außen-Führungseinheit und/oder Zwischen-Führungseinheit angeordnet. Alternativ wäre auch eine umgekehrte Anordnung des Freistellungsabschnitts am Möbelauszug und des Stellelements am Möbelkorpus denkbar.

Zweckmäßigerweise wird der Freistellungsabschnitt von einer Freistellungsnut gebildet, deren sich quer zur Seiten- und/oder Höhenverstellrichtung erstreckende Nutwände den Freistellungsbereich begrenzen, während das Stellelement von einem in die Freistellungsnut eintauchenden Stellfinger gebildet ist.

Bei einer Weiterbildung der Erfindung besitzt die Verstellvorrichtung eine zwischen zwei relativ zueinander beweglichen Komponenten der Außen-Führungseinheit und/oder Zwischen-Führungseinheit wirkende Kupplung, an der im Falle der Ausgestaltung der Verstellvorrichtung mit Loslager dieses angeordnet ist. Die Kupplung kann beispielsweise als Rastkupplung ausgebildet sein.

Bei einer Weiterbildung der Erfindung weisen die Führungseinheiten jeweils eine am Möbelkorpus befestigbare Korpusschiene und eine hierzu über lastübertragende Lagermittel relativ beweglich gelagerte, am Möbelauszug befestigbare Auszugschiene auf. Es ist möglich, dass zwischen der Auszug- und der Korpusschiene noch eine Mittelschiene wirksam ist.

Die Erfindung umfasst ferner noch ein Möbel mit den Merkmalen des Anspruchs 10.

Ein bevorzugtes Ausführungsbeispiel der Erfindung ist in der Zeichnung dargestellt und wird im Folgenden näher erläutert. In der Zeichnung zeigen:
- Figur 1: ein bevorzugtes Ausführungsbeispiel der erfindungsgemäßen Führungseinrichtung beim Einsatz an einem als Schublade ausgebildeten Möbelauszug,
- Figur 2: eine perspektivische Darstellung einer ZwischenFührungseinheit der Führungseinrichtung gemäß Figur 1,
- Figur 3: eine Draufsicht auf einen Teil der Führungseinrichtung und einen Teil des Bodens des Möbelauszugs,

Figur 1 zeigt ein bevorzugtes Ausführungsbeispiel der erfindungsgemäßen Führungseinrichtung 11. Die Führungseinrichtung 11 ist hier beispielhaft beim Einsatz an einem als Schublade ausgebildeten Möbelauszug 12 gezeigt. Es ist selbstverständlich möglich, die Führungseinrichtung 11 auch an anderen Möbelauszügen 12 einzusetzen.

Im Folgenden wird die erfindungsgemäße Führungseinrichtung 11 jedoch am Beispielsfall Schublade erläutert. Die Schublade ist mittels der Führungseinrichtung 11 relativ zu einem Möbelkorpus (nicht dargestellt) verschieblich gelagert. Die Führungseinrichtung 11 umfasst mehrere Führungseinheiten 13, 14, 15, von denen zwei Außen-Führungseinheiten 13, 14 einander entgegengesetzt liegenden Seitenrändern 16, 17 der Schublade zugeordnet sind. Im Beispielsfalls handelt es sich um eine relativ breite Schublade, bei der die Gefahr besteht, dass sie sich, falls sie lediglich über die Außen-Führungseinheiten 13, 14 verschieblich gelagert ist, im beladenen Zustand durchbiegt oder sich beim Ausschieben stark absenkt. Um diesem Problem abzuhelfen, ist eine Zwischen-Führungseinheit 15 vorgesehen, die zwischen den beiden Außen-Führungseinheiten angeordnet ist, so dass auch eine Abstützung und Führung der Schublade im mittleren Bereich zwischen den beiden Außen-Führungseinheiten 13, 14 erfolgt.

Im Beispielsfall ist eine einzelne Zwischen-Führungseinheit 15 vorgesehen, die in etwa mittig zwischen den beiden Außen-Führungseinheiten 13, 14 angeordnet ist. Im Beispielsfall bilden die drei Führungseinheiten gemeinsam die Führungseinrichtung 11.

Die beiden Außen-Führungseinheiten 13, 14 besitzen jeweils eine Korpusschiene 18, die beispielsweise als umgebogenes Blechbauteil ausgestaltet sein kann. Die Korpusschiene weist einen Korpuswinkel 19 auf, der mehrere, beispielsweise in Reihen hintereinander angeordnete, Befestigungslöcher 20 aufweist, über die der Korpuswinkel 19 mit Hilfe geeigneter Befestigungsmittel an einer zugeordneten Seitenwand einer im Möbelkorpus ausgebildeten Schubladenaufnahme positionsfest befestigt werden kann. Der Korpuswinkel 19 besitzt einen Auflagenabschnitt 21, an dem eine ebenfalls zur Außen-Führungseinheit 13, 14 gehörende Auszugschiene 22 mittels Lagermitteln (nicht dargestellt) verschieblich geführt ist.

Die Auszugschiene 22, die auch als Bewegungsschiene bezeichnet werden kann, ist der Schublade zugeordnet und verläuft unterhalb des Schubladen-Bodens 23 in Tiefenrichtung. Gemäß dem bevorzugten Ausführungsbeispiel erstreckt sich die Auszugschiene 22 in Tiefenrichtung über den Auflagenabschnitt 21 hinaus und verläuft über die gesamte Schubladentiefe. Die Auszugschiene 22 umfasst ferner einen Verstelladapter 24, der am hinteren Endbereich der Auszugschiene 22 im Wesentlichen rechtwinklig nach oben absteht. Am Verstelladapter 24 befinden sich Befestigungslöcher, über die mittels geeigneter Befestigungsmittel dessen Befestigung an der SchubladenRückwand 25 möglich ist.

Die Zwischen-Führungseinheit 15 unterscheidet sich von den beiden Außen-Führungseinheiten 13, 14 dadurch, dass sie als sogenannte Boden- oder Unterflurmontageführung ausgestaltet ist und daher keine Befestigungsmöglichkeit, beispielsweise Korpuswinkel 19, zur Befestigung an einer Seitenwand der Schubladenaufnahme sitzt. Auch die Zwischen-Führungseinheit 15 besitzt eine Korpus- und eine Auszugschiene 18, 22, wobei die Korpusschiene 18 über geeignete Befestigungsmittel (nicht dargestellt) am Boden der Schubladenaufnahme befestigt ist.

Wie beispielsweise in den Figuren 1 und 2 dargestellt, besitzen die Führungseinheiten 13, 14 und 15 jeweils eine Verstellvorrichtung 26 zur Lageeinstellung der Lage der Schublade in Bezug zum Möbelkorpus. Damit lässt sich die Schublade zumindest in Seitenverstellrichtung gemäß Doppelpfeil 27 (Fig. 1) verstellen. Zweckmäßigerweise ist die Verstellvorrichtung 26 derart ausgestaltet, dass zusätzlich noch eine Neigungsverstellung der Frontblende 30 über den Verstelladapter 24 möglich ist. Die Verstellvorrichtung 26 kann beispielsweise als Rastkupplung ausgebildet sein, die am vorderen Bereich der Führungseinheiten 13, 14, 15 sitzt und daher von einer Frontblende 30 der Schublade her bedient werden kann.

Es hat sich als nachteilig herausgestellt, falls alle Führungseinheiten 13, 14 und 15 eine konstruktiv identisch aufgebaute Verstellvorrichtung 26 besitzen. In diesem Fall kann es nämlich auf Grund von Überdefinierungen der Verstellmöglichkeiten zu Verschlechterungen im Laufverhalten kommen, so dass aufwendige Korrekturen der vorher getätigten Einstellungen erforderlich werden. Mit anderen Worten, soll beispielsweise eine Seitenverstellung der Schublade durchgeführt werden, muss in der Regel an jeder Verstellvorrichtung ein Verstellvorgang durchgeführt werden. Ferner ist insbesondere eine Bedienung der an der Zwischen-Führungseinheit 15 angeordneten Verstellvorrichtung 26 auf Grund der schlechten Zugänglichkeit mit einem nicht unerheblichen Mehraufwand verbunden.

Daher besitzen gemäß bevorzugtem Ausführungsbeispiel zwei der drei Verstellvorrichtungen ein in Seiten- und/oder Höhenverstellrichtung einen Verschiebefreiheitsgrad aufweisendes Loslager 31. Die Zwischen-Führungseinheit 15 besitzt jedenfalls ein solches Loslager 31. Die Seiten- und/oder Höhenverstellung wird also an einer der beiden Außen-Führungseinheiten 13, 14 durchgeführt, während die beiden anderen Führungseinheiten bei einer Verstellung automatisch mit verstellt werden.

Wie insbesondere in Figur 3 dargestellt, weist das Loslager 31 einen Freistellungsabschnitt in Form einer Freistellungsnut 32 auf. Die Freistellungsnut 32 besitzt gemäß dem ersten Ausführungsbeispiel sich quer zur Seitenverstellrichtung gemäß Doppelpfeil 27 erstreckende Nutwände 33a, 33b, die den Freistellungsbereich begrenzen. In die Freistellungsnut 32 taucht ein bewegliches Stellelement in Form eines Stellfingers 34 ein, dessen Bewegungsweg in Seitenverstellrichtung durch die beiden Nutwände 33a, 33b begrenzt ist. Der Freistellungsabschnitt kann gegebenenfalls auch sich quer zur Höhenverstellrichtung erstreckende Nutwände aufweisen, so dass der Bewegungsweg des Stellfingers in Höhenverstellrichtung gemäß Pfeil 28 durch die entsprechenden Nutwände begrenzt ist. Gemäß bevorzugtem Ausführungsbeispiel sitzt der Stellfinger 34 an der Schublade, während die Freistellungsnut 32 korpusseitig angeordnet ist.

## Patentansprüche

1. Führungseinrichtung zur Führung eines relativ zu einem Möbelkorpus bewegbaren Möbelauszugs (12), mit den Seitenrändern (16, 17) des Möbelauszugs (12) zugeordneten Außen-Führungseinheiten (13, 14), denen jeweils eine Verstellvorrichtung (26) zur Lageeinstellung der Lage des Möbelauszugs (12) in Bezug zum Möbelkorpus zugeordnet ist, wobei die Lageeinstellung eine Seiten- und/oder Höhenverstellung des Möbelauszugs (12) in einer Seiten- und/oder Höhenverstellrichtung umfasst, **dadurch gekennzeichnet, dass** wenigstens eine der Verstellvorrichtungen (26) ein in Seiten- und/oder Höhenverstellrichtung einen Verschiebefreiheitsgrad aufweisendes Loslager (31) besitzt.

2. Führungseinrichtung nach Anspruch 1, **dadurch gekennzeichnet, dass** wenigstens eine zwischen den beiden Außen-Führungseinheiten (13, 14) angeordnete Zwischen-Führungseinheit (15) vorgesehen ist.

3. Führungseinrichtung nach Anspruch 2, **dadurch gekennzeichnet, dass** die Zwischen-Führungseinheit (15) eine Verstellvorrichtung (26) mit Loslager (31) aufweist.

4. Führungseinrichtung nach Anspruch 2 oder 3, **dadurch gekennzeichnet, dass** im Falle von einer einzelnen Zwischen-Führungseinheit (15) diese in etwa mittig zwischen den Außen-Führungseinheiten (13, 14) angeordnet ist.

5. Führungseinrichtung nach einem der vorhergehenden Ansprüche, **dadurch gekennzeichnet, dass** das Loslager (31) einen Freistellungsabschnitt mit einem sich in Seiten- und/oder Höhenverstellrichtung erstreckenden Freistellungsbereich und ein damit korrespondierendes und im Freistellungsbereich bewegliches Stellelement aufweist.

6. Führungseinrichtung nach Anspruch 5, **dadurch gekennzeichnet, dass** der Freistellungsabschnitt an einer am Möbelkorpus und das Stellelement an einer am Möbelauszug (12) befestigbaren Komponente der Außen-Führungseinheit (13, 14) und/oder Zwischen-Führungseinheit (15) angeordnet sind.

7. Führungseinrichtung nach Anspruch 5 oder 6, **dadurch gekennzeichnet, dass** der Freistellungsabschnitt von einer Freistellungsnut (32) gebildet ist, deren sich quer zur Seiten- und/oder Höhenverstellrichtung erstreckende Nutwände (33a, 33b) den Freistellungsbereich begrenzen, und das Stellelement von einem in die Freistellungsnut (32) eintauchenden Stellfinger (34) gebildet ist.

8. Führungseinrichtung nach einem der vorhergehenden Ansprüche, **dadurch gekennzeichnet, dass** die Verstellvorrichtung (26) eine zwischen zwei relativ zueinander beweglichen Komponenten der Außen-Führungseinheit (13, 14) und/oder Zwischen-Führungseinheit (15) wirkende Kupplung, insbesondere Rastkupplung, aufweist, die das Loslager (31) besitzt.

9. Führungseinrichtung nach einem der vorhergehenden Ansprüche, **dadurch gekennzeichnet, dass** die Führungseinheiten jeweils eine am Möbelkorpus befestigbare Korpusschiene (18) und eine hierzu über lastübertragende Lagermittel relativ beweglich gelagerte, am Möbelauszug (12) befestigbare Auszugschiene (22) aufweisen.

10. Möbel mit einem relativ zu einem Möbelkorpus bewegbaren, über eine Führungseinrichtung (11) geführten Möbelauszug (12), **dadurch gekennzeichnet, dass** die Führungseinrichtung (11) nach einem der vorhergehenden Ansprüche ausgebildet ist.

## Claims

1. Guide device for guiding a furniture drawer (12) which may be moved relative to a furniture carcass, with external guide units (13, 14) assigned to the side edges (16, 17) of the furniture drawer (12) and each assigned an adjusting device (26) for setting the position of the furniture drawer (12) relative to the furniture carcass, wherein the position setting includes side and/or height adjustment in a side and/or height adjustment direction, **characterised in that** at least one of the adjusting devices (26) has a floating bearing (31) with a degree of freedom of movement.

2. Guide device according to claim 1, **characterised in that** at least one intermediate guide unit (15) positioned between the two external guide units (13, 14) is provided.

3. Guide device according to claim 2, **characterised in that** the intermediate guide unit (15) has n adjusting device (26) with floating bearing (31).

4. Guide device according to claim 2 or 3 **characterised in that**, in the case of a single intermediate guide unit (15), the latter is positioned roughly centrally between the external guide units (13, 14).

5. Guide device according to any of the preceding claims, **characterised in that** the floating bearing (31) has a release section with a release area extending in the side and/or height adjustment direction, and a corresponding positioning element movable in the release area.

6. Guide device according to claim 5, **characterised in that** the release section is located on a component of the external guide unit (13, 14) and/or the intermediate guide unit (15) which may be fixed to the furniture carcass, and the positioning element on a component of the external guide unit (13, 14) and/or the intermediate guide unit (15) which may be fixed to the furniture drawer (12).

7. Guide device according to claim 5 or 6, **characterised in that** the release section is formed by a release slot (32), the slot sides (33a, 33b) of which, extending transversely to the side and/or height adjustment direction, bound the release area, and the positioning element is formed by a positioning finger (34) dipping into the release slot (32).

8. Guide device according to any of the preceding claims, **characterised in that** the adjusting device (26) has a coupling, in particular a latching coupling, which has the floating bearing (31), and acts between two components of the external guide unit (13, 14) and/or the intermediate guide unit (15) which are movable relative to one another.

9. Guide device according to any of the preceding claims, **characterised in that** each of the guide units has a carcass rail (18) which may be fixed to the furniture carcass and a drawer rail (22) which may be fixed to the furniture drawer (12) and is mounted for this purpose with relative movement facility over load-carrying bearing means.

10. Furniture with a furniture drawer (12) guided by a guide device (11) and movable relative to a furniture carcass, **characterised in that** the guide device (11) is designed according to any of the preceding claims.

## Revendications

1. Dispositif de guidage pour guider un tiroir de meuble (12) pouvant être déplacé par rapport à un corps de meuble, comprenant des unités de guidage extérieures (13, 14) associées aux bords latéraux (16, 17) du tiroir de meuble (12), auxquelles est associé respectivement un dispositif d'ajustement (26) pour régler la position du tiroir de meuble (12) par rapport au corps de meuble, dans lequel le réglage de position inclut un ajustement latéral et/ou en hauteur du tiroir de meuble (12) dans une direction d'ajustement latérale et/ou en hauteur, **caractérisé en ce qu'**au moins un des dispositifs d'ajustement (26) possède un palier libre (31) présentant un degré de liberté de coulissement dans la direction d'ajustement latérale et/ou en hauteur.

2. Dispositif de guidage selon la revendication 1, **caractérisé en ce qu'**au moins une unité de guidage intermédiaire (15) disposée entre les deux unités de guidage extérieur (13, 14) est prévue.

3. Dispositif de guidage selon la revendication 2, **caractérisé en ce que** l'unité de guidage intermédiaire (15) présente un dispositif d'ajustement (26) pourvu d'un palier libre (31).

4. Dispositif de guidage selon la revendication 2 ou 3, **caractérisé en ce que** dans le cas d'une unique unité de guidage intermédiaire (15), cette dernière est disposée approximativement au centre entre les unités de guidage extérieur (13, 14).

5. Dispositif de guidage selon l'une quelconque des revendications précédentes, **caractérisé en ce que** le palier libre (31) présente une section dégagée pourvue d'une zone dégagée s'étendant dans une direction d'ajustement latéral et/ou en hauteur et un élément de réglage correspondant et mobile et dans la zone dégagée.

6. Dispositif de guidage selon la revendication 5, **caractérisé en ce que** la section dégagée et l'élément de réglage sont disposés au niveau d'un composant pouvant être fixé au niveau du tiroir de meuble (12), de l'unité de guidage extérieur (13, 14) et/ou de l'unité de guidage intermédiaire (15).

7. Dispositif de guidage selon la revendication 5 ou 6, **caractérisé en ce que** la section dégagée est formée par une rainure dégagée (32), dont les parois de rainure (33a, 33b) s'étendant de manière transversale par rapport à la direction de réglage latéral et/ou en hauteur délimitent la zone dégagée, et **en ce que** l'élément de réglage est formé par un doigt de réglage (34) s'enfonçant dans la rainure dégagée (32).

8. Dispositif de guidage selon l'une quelconque des revendications précédentes, **caractérisé en ce que** le dispositif d'ajustement (26) présente un couplage, en particulier un couplage d'enclenchement, agissant entre deux composants mobiles l'un par rapport à l'autre de l'unité de guidage extérieur (13, 14) et/ou de l'unité de guidage intermédiaire (15), lequel possède le palier libre (31).

9. Dispositif de guidage selon l'une quelconque des revendications précédentes, **caractérisé en ce que** les unités de guidage présentent respectivement un rail de corps (18) pouvant être fixé au niveau du corps de meuble et un rail d'extraction (22) monté de manière mobile par rapport au rail de corps par l'intermédiaire de moyens de palier supportant des charges, pouvant être fixé au niveau du tiroir de meuble (12).

10. Meuble comprenant un tiroir de meuble (12) pouvant être déplacé par rapport à un corps de meuble, guidé par l'intermédiaire d'un dispositif de guidage (11), **caractérisé en ce que** le dispositif de guidage (11) est réalisé selon l'une quelconque des revendications précédentes.
